# DEMANDE DE BREVET EUROPEEN

(11) **EP 2 503 403 A1**
(43) Date de publication de la demande: **26.09.2012**
(21) Numéro de dépôt: 11159128.5
(22) Date de dépôt: 22.03.2011
(51) Int. Cl.: G04B 1/20, G04B 19/16

(54) **Dispositif de securité pour barillet de mouvement horloger**

(71) Demandeur: De Grisogono S.A., Genève (CH)
(72) Inventeur: Le Hirez, Sylvain, 74160, Collonges-sous-Salève (FR)
(74) Mandataire: Richard, François-Régis

(57) **Abrégé**

La présente invention concerne un mécanisme horloger comportant un barillet (1) logeant un ressort (5) de barillet dont les première et seconde extrémités sont respectivement solidaires d'une première denture (6), d'entrée, et d'une seconde denture (4), de sortie. Un premier organe de commande (12, 14) est agencé pour permettre le remontage du ressort de barillet par l'intermédiaire de la première denture, tandis qu'un dispositif de sécurité (110, 116, 118) est agencé de telle manière qu'il assure au moins indirectement le verrouillage du premier organe de commande (12, 14) lorsque le ressort (5) de barillet présente un niveau de charge supérieur à une première valeur prédéfinie. Le mécanisme comporte un engrenage différentiel (100) comprenant une première entrée (101) présentant une première liaison cinématique avec la première denture (6), une seconde entrée (102) présentant une seconde liaison cinématique avec la seconde denture (4), et une sortie (106) présentant une troisième liaison cinématique avec le dispositif de sécurité (110, 116, 118) pour commander ce dernier.

## Description

### Domaine technique

La présente invention concerne un mécanisme horloger comportant
un barillet logeant un ressort de barillet dont les première et seconde extrémités sont respectivement solidaires d'une première denture, d'entrée, et d'une seconde denture, de sortie,
un premier organe de commande agencé pour permettre le remontage du ressort de barillet par l'intermédiaire de la première denture, et
un dispositif de sécurité agencé de telle manière qu'il assure au moins indirectement le verrouillage du premier organe de commande lorsque le ressort de barillet présente un niveau de charge supérieur à une première valeur prédéfinie.

### Etat de la technique

Des mécanismes de ce type ont déjà été divulgués dans l'art antérieur, généralement connus sous la dénomination de systèmes d'arrêtage.

A titre d'exemple, le Dictionnaire professionnel illustré de l'horlogerie de G.-A. Berner, édité par la Société du Journal La Suisse Horlogère SA, rue d'Argent 6, CH-2501 Bienne (disponible à l'adresse Internet suivante: http://www.fhs.ch/berner/?I=fr), indique la définition suivante pour le terme "arrêtage": "Dispositif comportant un doigt b fixé sur l'arbre de barillet et une petite roue a appelée Croix de Malte pivotant sur le couvercle du barillet. Ce mécanisme limite le degré d'armage du barillet; il n'est plus guère employé aujourd'hui.".

Un inconvénient de ces systèmes d'arrêtage réside dans le fait que le rouage de remontage situé entre un organe de commande externe actionné par un utilisateur et le barillet peut subir des dommages si l'utilisateur insiste une fois que le système d'arrêtage est en position bloquée.

Actuellement, pour remplacer ces systèmes d'arrêtage, l'extrémité externe du ressort de barillet est généralement rendue solidaire du tambour par l'intermédiaire d'une bride glissante, pour prévenir sa casse lorsqu'un utilisateur continue d'actionner l'organe de remontage alors que le ressort est complètement chargé.

### Divulgation de l'invention

Un but principal de la présente invention est de proposer une alternative aux mécanismes connus de l'art antérieur, en proposant un dispositif de sécurité pour le remontage du ressort de barillet qui soit à la fois fiable et résistant et, qui soit en outre évolutif, autrement dit, qu'il puisse remplir d'autres fonctions.

A cet effet, la présente invention concerne plus particulièrement un mécanisme horloger du type mentionné plus haut, caractérisé par le fait qu'il comporte un engrenage différentiel comprenant
une première entrée présentant une première liaison cinématique avec la première denture,
une seconde entrée présentant une seconde liaison cinématique avec la seconde denture, et
une sortie présentant une troisième liaison cinématique avec le dispositif de sécurité pour commander ce dernier.

Grâce à ces caractéristiques, le dispositif de sécurité est déporté en référence au barillet, préférablement en un emplacement du mouvement horloger correspondant qui n'était pas occupé par la mise en oeuvre d'un autre mécanisme. En outre, la structure du mécanisme horloger selon l'invention permet éventuellement d'envisager son interaction avec des mécanismes additionnels du mouvement horloger correspondant.

En effet, de manière avantageuse, ce mécanisme peut comporter un second organe de commande agencé pour libérer la seconde denture en réponse à une action prédéfinie d'un utilisateur, le dispositif de sécurité étant également agencé pour assurer au moins indirectement le verrouillage du second organe de commande lorsque le ressort de barillet présente un niveau de charge inférieur à une seconde valeur prédéfinie.

Selon un mode de réalisation préféré, le dispositif de sécurité comporte un mobile de verrouillage dont les déplacements sont commandés à partir de la sortie de l'engrenage différentiel et présentant une première butée agencée pour verrouiller au moins indirectement le premier organe de commande lorsque le ressort de barillet présente un niveau de charge supérieur à la première valeur prédéfinie.

Plus particulièrement, le mobile de verrouillage peut comprendre une crémaillère dont les déplacements entre des première et seconde positions extrêmes sont commandés par un mobile entraîneur relié cinématiquement à la sortie de l'engrenage différentiel, la butée coopérant avec le premier organe de commande dans la première position de la crémaillère.

De manière avantageuse, le dispositif de sécurité peut également comprendre une seconde butée agencée pour verrouiller le second organe de commande lorsque le ressort de barillet présente un niveau de charge inférieur à la seconde valeur prédéfinie.

Grâce à ces caractéristiques, l'utilisation du ressort de barillet peut être optimisée en fonction de sa plage de fonctionnement.

De manière préférée, le dispositif de sécurité peut comporter
un premier mobile de comptage relié cinématiquement à la sortie de l'engrenage différentiel et portant une première came présentant sensiblement la forme d'une portion de disque et un doigt adjacent à la came, et
un second mobile de comptage comprenant une denture agencée pour déplacer le mobile de verrouillage ainsi qu'une seconde came présentant au moins partiellement la forme d'une croix de Malte à au moins deux branches,
les premier et second mobiles de comptage étant agencés de telle manière que
la première came est susceptible de coopérer avec la seconde came pour bloquer la rotation du second mobile, et
le doigt est susceptible de coopérer avec la seconde came pour la faire tourner.

Grâce à ces caractéristiques supplémentaires, le mécanisme selon l'invention garantit un haut niveau de sécurité associé à une faible consommation énergétique.

Par ailleurs, le mobile de verrouillage peut porter un premier bras présentant une extrémité libre définissant la première butée et un premier organe élastique agencé pour agir sur le premier bras et tendre à positionner la première butée dans une position adaptée pour verrouiller le premier organe de commande.

En outre, le mobile de verrouillage peut en outre porter un second bras présentant une extrémité libre définissant la seconde butée et un second organe élastique agencé pour agir sur le second bras et tendre à positionner la seconde butée dans une position adaptée pour verrouiller le second organe de commande.

La présente invention concerne également un mouvement horloger comportant un mécanisme répondant aux caractéristiques ci-dessus, dans lequel la seconde denture présente
une liaison cinématique avec un organe d'affichage mobile et un positionnement angulaire indexé au positionnement angulaire de l'organe d'affichage mobile.

Selon un mode de réalisation préféré de la présente invention, l'organe d'affichage mobile peut être un cadran rotatif.

En alternative, le mouvement horloger peut comporter un mécanisme de sonnerie destiné à être actionné à partir d'un barillet spécifique associé à un dispositif de sécurité selon la présente invention.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:

- la figure 1 représente une vue de face simplifiée d'un mouvement horloger selon un mode de réalisation préféré de la présente invention, dans une vue côté ponts;

- la figure 2 représente une vue en perspective simplifiée d'un premier détail de construction du mouvement horloger de la figure 1, vu depuis une première face;

- la figure 3 représente une vue en perspective simplifiée du détail de construction de la figure 2, vu depuis sa seconde face;

- la figure 4 représente une vue en perspective simplifiée d'un second détail de construction du mouvement horloger de la figure 1, et

- la figure 5 représente une vue en perspective simplifiée d'un troisième détail de construction du mouvement horloger de la figure 1.

### Mode(s) de réalisation de l'invention

La figure 1 représente une vue de face simplifiée d'un mouvement horloger selon un mode de réalisation préféré de la présente invention, dans une vue côté ponts.

Selon le présent mode de réalisation, le mouvement horloger est destiné à la conception d'une pièce d'horlogerie comportant un cadran rotatif (visible sur la figure 4) et comprend de ce fait un dispositif d'entraînement de ce cadran rotatif, logé dans le fond de la pièce d'horlogerie, de manière illustrative non limitative.

Il apparaît de la figure 1 que le mouvement horloger comprend un barillet 1 dédié à l'entraînement du cadran rotatif et agencé sensiblement au centre du mouvement.

Ce dernier comporte par ailleurs un dispositif de commande du dispositif d'entraînement du cadran, visible sur la partie à gauche de la figure 1, un dispositif de remontage du ressort de barillet, visible sur la partie à droite de la figure 1, ainsi qu'un dispositif de sécurité, selon la présente invention, dont la fonction sera exposée plus loin en relation avec la description détaillée de la figure 5.

Un arbre 2 de transmission de l'énergie fournie par le barillet pour entraîner le cadran mobile en rotation est également visible dans le coin supérieur droit de la figure 1.

La construction du dispositif de remontage va être décrite plus en détail, à présent, en relation avec la figure 1.

Le barillet 1 comporte un tambour 4 denté solidaire de l'extrémité externe d'un ressort 5 de barillet. De manière avantageuse non limitative, il peut être préférable de rendre le ressort et le tambour solidaires l'un de l'autre, par exemple par soudage, pour des raisons qui seront exposées plus loin. Un rochet de remontage (repéré avec la référence numérique 6 sur la figure 2) est solidaire de l'extrémité interne du ressort de barillet. Un cliquet à ressort 8 est agencé pour empêcher le rochet de remontage de tourner dans le sens horaire, et le laisser libre de tourner dans le sens de rotation anti-horaire correspondant au remontage du ressort de barillet, de manière conventionnelle.

Par ailleurs, un premier verrou 10 dont le fonctionnement sera exposé plus loin verrouille le tambour 4 pour l'empêcher de tourner dans le sens de rotation anti-horaire.

Le dispositif de remontage comprend une crémaillère 12, actionnée en translation par un poussoir 14 destiné à être lui-même actionné par un utilisateur, par l'intermédiaire d'un poussoir externe (non illustré). Le poussoir 14 est monté pivotant sur un pont, au moyen d'une vis 15.

La crémaillère 12 présente une denture 19 agencée en prise avec une première roue (référence numérique 94 sur la figure 5) d'un dispositif de transmission unidirectionnelle 20 conventionnel. De manière connue, cette première roue ne transmet ses mouvements de rotation à une seconde roue du dispositif que dans un seul sens, ici dans le sens de rotation anti-horaire, tandis qu'elle tourne à vide dans le sens de rotation horaire.

La seconde roue engrène avec un pignon 21 d'un renvoi adjacent dont la roue 22 engrène avec le rochet de remontage 6.

Ainsi, lorsque la crémaillère 12 est déplacée vers le haut de la figure 1, en réponse à une pression d'un utilisateur sur le poussoir externe correspondant, elle fait tourner le rochet de remontage dans le sens de rotation anti-horaire, pour recharger le ressort de barillet. Lorsque le poussoir externe est libéré par l'utilisateur, la crémaillère redescend, sous l'effet d'un ressort de rappel spécifique (référence numérique 23 sur la figure 2) sans entraîner le pignon 21, donc sans entraîner le rochet de remontage.

Un exemple illustratif et non limitatif de dispositif de commande, destiné à actionner le dispositif d'entraînement du cadran rotatif, va à présent être détaillé en relation avec les figures 2 et 3, illustrant sa construction dans des vues en perspective simplifiées correspondant respectivement à des première et seconde faces.

Ce dispositif de commande comporte un poussoir 24 monté rotatif sur le bâti du mouvement horloger, au moyen d'une vis 25. On notera que le ressort de rappel 23 présente deux bras symétriques et est agencé pour agir également sur le poussoir 24. Ce dernier est destiné à être actionné par un utilisateur, par l'intermédiaire d'un second poussoir externe (non illustré).

Le poussoir 24 est solidaire d'un levier de commande 26 comprenant un bras 27 légèrement coudé et relié à une base 28, au moyen d'une vis 29. La base est montée pivotante sur le bâti du mouvement horloger par une première vis 30, tout en étant guidée dans ses déplacements en rotation par une seconde vis 32 fixée dans le bâti mais disposée au travers d'une courte fente 34.

La base 28 supporte un organe d'actionnement 36 fixé sur elle par des vis 38, serrées sur des pieds-vis et, logées dans des fentes adaptées de l'organe d'actionnement, permettant à ce dernier de se déplacer en translation en référence à la base 28, entre des première et seconde positions, respectivement active et inactive. Un organe élastique 40 est par ailleurs prévu pour appliquer une force sur un doigt 41 solidaire de l'organe d'actionnement pour tendre à le repousser dans sa position active, c'est-à-dire avancée par rapport à la base 28. L'organe élastique 40 est monté sur une vis 42 solidaire de la base 28 pour permettre un ajustement de la force qu'il applique sur le doigt 41.

L'organe d'actionnement 36 porte des premier et second doigts 44, 45 disposés de manière à dépasser de la face de la base 28 opposée à celle située du côté du bras 27. Chacun des doigts présente une extrémité inclinée par rapport à la direction de déplacement de l'organe d'actionnement en référence à la base 28.

Une goupille 46, solidaire de la base 28, émerge entre les deux doigts 44, 45 pour définir une surface d'appui destinée à coopérer avec un organe élastique supplémentaire 48, monté sur le bâti du mouvement horloger pour appliquer une force de rappel sur le levier 26 et le repousser vers sa position de repos, c'est-à-dire en direction du poussoir 24.

Les premier et second doigts 44 et 45 sont agencés pour coopérer respectivement avec le premier verrou 10 et un second verrou 50.

Le premier verrou 10 comporte une planche montée rotative sur un arbre 52 solidaire du bâti du mouvement horloger, avec interposition d'un ressort hélicoïdal 54 définissant une fonction d'amortisseur.

La planche comprend un premier bec 56 destiné à coopérer avec le premier doigt 44, ainsi qu'un second bec 58 destiné à coopérer avec des dents 60 ménagées sur une bague 62, solidaire du tambour 4 du barillet 1, pour verrouiller ce dernier dans le sens de rotation anti-horaire sur la vue de la figure 1, tel qu'exposé précédemment.

Il ressort de la figure 3 que la bague 62 présente quatre dents 60 régulièrement réparties. Ainsi, à chaque fois que le tambour est libéré, il effectue un quart de tour. Lorsqu'il est souhaité que cette rotation du tambour ait lieu à grande vitesse, le ressort 5 de barillet étant alors calibré de manière adaptée, le choc issu du verrouillage de la bague 62 par la coopération entre le bec 58 et une dent 60 peut être violent. Ainsi, le fait de monter le premier verrou 10 sur le bâti par l'intermédiaire d'un amortisseur permet de limiter les risques d'usure prématurée des constituants du mouvement horloger selon la présente invention.

De même, lorsque le ressort 5 de barillet présente un couple important, il peut être nécessaire de prévoir le second verrou 50 pour sécuriser le verrouillage du tambour 4 par le premier verrou 10, en éliminant les risques de dégagement intempestif de ce dernier. Du fait de son agencement, le second verrou 50 empêche le premier verrou 10 de se dégager de la dent 60 avec laquelle il est en prise sans autre action extérieure.

Le fait de souder le ressort de barillet au tambour permet également de prévenir certains dommages que pourraient subir les constituants du mouvement horlogers lors de ces chocs.

Il apparaît de ce qui précède que le doigt 45 de l'organe d'actionnement 36 est destiné à actionner le second verrou 50 par l'intermédiaire d'une surface de butée 64 ménagée sur ce dernier. Plus précisément, lors de l'actionnement du poussoir 24 par un utilisateur, la base 28 du levier 26 est entraînée en rotation, de même que l'organe d'actionnement 36 dont les doigts 44 et 45 vont agir respectivement sur les premier et second verrous, le doigt 45 agissant sur le second verrou avant que le doigt 44 n'agisse sur le premier verrou. Ainsi, la sécurité du premier verrou est neutralisée avant qu'il ne soit actionné pour libérer le tambour de barillet.

On notera qu'un ressort de rappel 66 présentant trois bras agit sur les premier et second verrous, pour exercer sur eux des forces tendant à les positionner dans leur position active de verrouillage, ainsi que sur le cliquet 8 du rochet de remontage, de manière connue.

Pour éviter que le premier verrou 10 ne reste dans sa position inactive, du fait d'une action prolongée de l'utilisateur sur le poussoir 24, c'est-à-dire lorsque la durée de cette action excède le temps nécessaire au tambour de barillet pour effectuer un quart de tour, un premier dispositif de sécurité est prévu. Celui-ci présente ici la forme d'un organe de débrayage 68 monté rotatif sur le bâti du mouvement horloger, entre le tambour de barillet et le levier 26.

L'organe de débrayage 68 comprend un pignon denté 70 solidaire d'une came 72, de forme oblongue et, agencée de manière excentrée en référence à l'axe de rotation du pignon denté. Ce dernier est dimensionné et denté de telle manière qu'il fait un tour sur lui-même lorsque le barillet 4 fait un quart de tour. Lorsque le tambour de barillet est libéré par le premier verrou 10, suite à une pression sur le poussoir 24, il entraîne l'organe de débrayage 68 en rotation, dont la came 72 agit sur l'organe d'actionnement 36 pour le repousser en direction de la base 28 et rétracter les premier et second doigts 44, 45. Grâce à cette construction, les doigts libèrent les deux verrous 10 et 50 pendant la rotation du tambour 4, même lorsque le poussoir 24 est maintenu enfoncé par l'utilisateur, garantissant dans tous les cas le verrouillage du tambour de barillet après une course prédéfinie, d'un quart de tour dans le mode de réalisation illustré à titre non limitatif.

Lorsque le tambour est libéré, il entraîne également un premier mobile de transmission 74 relié cinématiquement à un mobile, préférablement d'affichage ou contribuant à l'apparence de la pièce.

La figure 4 représente une vue en perspective simplifiée d'un exemple de réalisation préféré d'un mécanisme horloger qui peut être entraîné à partir du tambour de barillet dont le comportement vient d'être décrit.

Le premier mobile de transmission 74 est agencé en prise avec un second mobile de transmission 76, lui-même en prise avec un pignon 78 solidaire de l'arbre 2 de transmission.

Ce dernier porte un pignon supplémentaire 80 à son extrémité opposée, située du côté platine du mouvement horloger. Ce dernier est agencé en prise avec une bague dentée 82 destinée à être solidaire d'un mobile support 84, mobile en rotation et, destiné par exemple à porter un cadran. En particulier, on peut prévoir dans un mode de réalisation préféré que la pièce d'horlogerie correspondante comprend un cadran mobile présentant au moins un guichet ou une fenêtre qui peut prendre quatre positions angulaires différentes, en référence à la boîte de la pièce d'horlogerie, dans le but de procurer quatre apparences différentes à la pièce et/ou présenter des complications différentes dont une seule serait visible à la fois.

Un exemple d'une telle pièce d'horlogerie est divulgué dans le brevet EP 1840680 B1, au nom de la Demanderesse.

A titre indicatif, un organe de stabilisation 86 peut être prévu, celui-ci comprenant un galet 88 porté par l'extrémité d'un ressort 90. Le galet 88 est agencé de manière à coopérer avec une creusure 92 ménagée dans la bague 82 pour chacune des positions stables prévues pour le cadran mobile.

Bien entendu, le nombre de positions décrit pour le cadran mobile est indicatif et non limitatif. De manière avantageuse, il devrait pouvoir en prendre deux différentes au minimum, mais pourrait en présenter plus que quatre en alternative, sans sortir du cadre de l'invention.

La figure 5 représente une vue en perspective simplifiée de la partie du mouvement horloger de la figure 1 comportant les détails de construction relatifs au dispositif de sécurité selon la présente invention, dont la mise en oeuvre permet notamment de garantir le maintien de l'indexation du cadran mobile par rapport aux éléments qu'il doit rendre visibles ou dissimuler, en limitant l'utilisation du ressort de barillet à une plage adaptée, en termes de charge.

Suivant un mode de réalisation préféré de l'invention, on peut prévoir que l'énergie stockée dans le barillet est suffisante pour permettre plusieurs activations successives du cadran entre deux remontages. Il peut être préférable de prévoir que le dispositif de sécurité empêche l'utilisateur de déverrouiller le tambour de barillet si l'énergie résiduelle de son ressort n'est plus suffisante pour garantir son déplacement d'un quart de tour, ce qui pourrait conduire à un déphasage du cadran mobile, voire rendre ce dernier flottant angulairement.

Dans ce but, le dispositif de sécurité comporte un engrenage différentiel 100, dont une première roue d'entrée 101 présente une liaison cinématique avec le rochet de remontage 6 du barillet et, une seconde roue d'entrée 102 engrène directement avec le tambour 4 du barillet 1. La première roue 101 est reliée au rochet de remontage 6 par l'intermédiaire d'un renvoi 104 permettant de faire tourner la première roue d'entrée 101 dans le sens requis pour assurer le bon fonctionnement de l'engrenage différentiel.

L'engrenage différentiel présente en outre une roue de sortie 106 agencée en prise avec un train d'engrenages 108 destiné à entraîner un premier mobile de comptage 110 portant une première came 112, présentant sensiblement la forme d'une portion de disque, et un doigt 114 adjacent à la came.

Le premier mobile de comptage 110 coopère avec un second mobile de comptage 116 comprenant une denture (non visible), agencée pour déplacer un mobile de verrouillage 118 entre deux positions extrêmes, ainsi qu'une seconde came 120 présentant au moins partiellement la forme d'une croix de Malte à au moins deux branches 122, ici quatre.

La première came 112 est agencée de manière à coopérer avec les extrémités libres des branches 122 pour empêcher une rotation du second mobile de comptage 116.

Le doigt 114 est destiné à s'engager entre deux branches 122 du second mobile de comptage 116 pour entraîner ce dernier en rotation, dans un sens ou dans l'autre.

La denture du second mobile de comptage 116 est agencée en prise avec une crémaillère (référence numérique 124 sur la figure 1) pour assurer le déplacement du mobile de verrouillage 118, soit en direction du premier poussoir 14, soit en direction du second poussoir 24.

Le mobile de verrouillage 118 porte des premier et second bras 126, 128 destinés à coopérer respectivement avec les premier et second poussoirs 14, 24, pour en assurer le verrouillage, via des becs 130, 131.

Le fonctionnement du dispositif de sécurité va maintenant être exposé en relation avec la figure 1.

Pour rappel, une action sur le premier poussoir 14 a pour effet de remonter le ressort 5 du barillet 1, tandis qu'une action sur le second poussoir 24 a pour effet de libérer le tambour 4 du barillet et donc de décharger au moins partiellement le ressort 5.

Dans la configuration illustrée sur la figure 1, on constate que le premier bras 126 du mobile de verrouillage 118 est disposé sur le trajet suivi par le bec 130 du premier poussoir 14 lorsque ce dernier est actionné. Par conséquent, le premier poussoir 14 est verrouillé dans cette configuration et ne peut pas être actionné par un utilisateur. Aussi, cette configuration correspond au remontage maximal du ressort 5 du barillet 1 et l'utilisateur ne peut pas le remonter davantage.

On notera par ailleurs que la came 112 définit également un arrêt pour le premier mobile de comptage 110 par l'intermédiaire du doigt 114.

Si, partant de cette configuration, l'utilisateur souhaite faire tourner le mobile support 84 d'un quart de tour, il actionne le second poussoir 24. Ce faisant, il libère le tambour 4 qui tourne d'un quart de tour et entraîne la rotation de la seconde roue d'entrée 102 de l'engrenage différentiel 100.

La rotation de la seconde roue 102 entraîne une rotation du premier mobile de comptage 110 dans le sens de rotation anti-horaire.

L'angle de rotation du premier mobile de comptage 110 est fonction de la démultiplication introduite notamment par le train d'engrenages 108.

Admettons, à titre d'exemple non limitatif et pour simplifier les présentes explications, qu'une rotation d'un quart de tour du tambour de barillet entraîne une rotation d'un tour complet du premier mobile de comptage 110. Dans ce cas, le doigt 114 pénètre dans l'espace situé entre deux branches 122 de la seconde came 120, lors de la fin de la course du premier mobile de comptage, pour faire tourner cette dernière d'un pas dans le sens horaire (le pas étant défini ici par les branches 122). La rotation du second mobile de comptage 116 dans le sens horaire induit un déplacement de la crémaillère 124 en direction du second poussoir 24, libérant ainsi le premier poussoir 14.

A partir de là, le premier poussoir 14 peut à nouveau être actionné une fois pour remonter le ressort de barillet avant d'être à nouveau verrouillé.

A l'inverse, le second poussoir 24 peut encore être actionné plusieurs fois avant d'être verrouillé par le second bras 128 du mobile de verrouillage 118, lorsque celui-ci vient se positionner sur le trajet du bec 131. Plus précisément, dans l'exemple illustré ici à titre non limitatif, le second poussoir 24 peut encore être actionné trois fois avant d'être verrouillé.

Bien entendu, l'homme du métier ne rencontrera pas de difficulté particulière pour adapter le dispositif de sécurité aux propriétés du ressort 5 de barillet. On peut par exemple prévoir que le ressort 5 est calibré de telle manière qu'il permet d'actionner huit fois la rotation du mobile support 84. Dans ce cas, le premier mobile de comptage 110 ne ferait qu'un demitour à chaque actionnement du second poussoir 24 à la place d'un tour complet.

On notera que les bras 126, 128 sont montés sur le mobile de verrouillage 118 en présentant un léger jeu en rotation, des ressorts 132 étant prévus pour assurer leur bonne coopération avec les poussoirs. Plus particulièrement, cette construction permet de garantir une bonne mise en place des bras dans leur position de verrouillage. En effet, lorsque le mobile de verrouillage vient se placer dans l'une ou l'autre des positions de verrouillage, le poussoir 14 ou 24 correspondant est encore actionné et se trouve sur le trajet de son bras de verrouillage 126 ou 128. Dans cette phase intermédiaire, le bras pivote en déformant son ressort 132 jusqu'à ce que le poussoir soit libéré et permette au bras de se positionner dans sa position de verrouillage, sous l'effet du ressort.

Bien entendu, il est possible de prévoir l'agencement d'un organe élastique de manière alternative pour parvenir au même résultat. Ainsi, les bras pourraient par exemple être portés par un support relié via un organe élastique à une base du mobile de verrouillage, entraînée à partir de la sortie de l'engrenage différentiel, de telle manière que tout le support reste décalé par rapport à la base dans la phase intermédiaire, avant de prendre sa position de repos lorsque le poussoir est libéré.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple la structure de l'organe de commande, celle du mécanisme de remontage, ou encore le fait que le barillet est destiné à entraîner un cadran mobile. En effet, il est possible de mettre en oeuvre la présente invention pour que le dispositif de sécurité agisse au moins indirectement sur l'organe de remontage, de manière générale, pour le verrouiller, sans sortir du cadre de la présente invention.

A titre d'exemple non limitatif, le barillet peut être mis à profit pour assurer le fonctionnement d'un mécanisme de sonnerie en alternative à un cadran mobile.

Par ailleurs, les formes spécifiquement illustrées et décrites pour les différents constituants ne sont pas limitatives. A titre d'exemple, il est possible de prévoir que l'organe de débrayage n'agit que de façon indirecte sur l'organe d'actionnement. Par ailleurs, il est également possible de prévoir que les dents 60 coopérant avec le premier verrou ne soient pas réparties de manière régulière autour de la bague 62.

L'homme du métier ne rencontrera pas de difficulté particulière pour adapter le contenu de la présente divulgation à ses propres besoins, et mettre en oeuvre un dispositif de commande ne reprenant qu'en partie les caractéristiques exposées ici, sans sortir du cadre de la présente invention.

Bien entendu, le dispositif de sécurité pourrait être associé à un dispositif d'indication de la réserve de marche sans sortir du cadre de l'invention. Ce dispositif d'indication pourrait être entraîné à partir de n'importe quel mobile situé entre la sortie de l'engrenage différentiel, voire en alternative, par le mobile de verrouillage lui-même, qui permettrait dans ce cas d'afficher la valeur de la réserve de marche en regard d'une échelle linéaire.

## Revendications

1. Mécanisme horloger comportant
un barillet (1) logeant un ressort (5) de barillet dont les première et seconde extrémités sont respectivement solidaires d'une première denture (6), d'entrée, et d'une seconde denture (4), de sortie,
un premier organe de commande (12, 14) agencé pour permettre le remontage dudit ressort de barillet par l'intermédiaire de ladite première denture, et
un dispositif de sécurité (110, 116, 118) agencé de telle manière qu'il assure au moins indirectement le verrouillage dudit premier organe de commande (12, 14) lorsque ledit ressort (5) de barillet présente un niveau de charge supérieur à une première valeur prédéfinie,
**caractérisé en ce qu'**il comporte un engrenage différentiel (100) comprenant
une première entrée (101) présentant une première liaison cinématique avec ladite première denture (6),
une seconde entrée (102) présentant une seconde liaison cinématique avec ladite seconde denture (4), et
une sortie (106) présentant une troisième liaison cinématique avec ledit dispositif de sécurité (110, 116, 118) pour commander ce dernier.

2. Mécanisme selon la revendication 1, **caractérisé en ce qu'**il comporte un second organe de commande (24) agencé pour libérer ladite seconde denture (4) en réponse à une action prédéfinie d'un utilisateur et, **en ce que** ledit dispositif de sécurité (110, 116, 118) est également agencé pour assurer au moins indirectement le verrouillage dudit second organe de commande (24) lorsque ledit ressort (5) de barillet (1) présente un niveau de charge inférieur à une seconde valeur prédéfinie.

3. Mécanisme selon la revendication 1 ou 2, **caractérisé en ce que** ledit dispositif de sécurité (110, 116, 118) comporte un mobile de verrouillage (118) dont les déplacements sont commandés à partir de ladite sortie (106) dudit engrenage différentiel (100) et présentant une première butée (126) agencée pour verrouiller au moins indirectement ledit premier organe de commande (14) lorsque ledit ressort (5) de barillet (1) présente un niveau de charge supérieur à ladite première valeur prédéfinie.

4. Mécanisme selon la revendication 3, **caractérisé en ce que** ledit mobile de verrouillage (118) comprend une crémaillère (124) dont les déplacements entre des première et seconde positions extrêmes sont commandés par un mobile entraîneur (116) relié cinématiquement à ladite sortie (106) dudit engrenage différentiel (100), ladite butée (126) coopérant avec ledit premier organe de commande (14) dans ladite première position de ladite crémaillère (124).

5. Mécanisme selon les revendications 2 et 3, **caractérisé en ce que** ledit dispositif de sécurité (110, 116, 118) comprend une seconde butée (128) agencée pour verrouiller ledit second organe de commande (24) lorsque ledit ressort (5) de barillet (1) présente un niveau de charge inférieur à ladite seconde valeur prédéfinie.

6. Mécanisme selon les revendications 2 et 4, **caractérisé en ce que** ledit mobile de verrouillage (118) présente une seconde butée (128) agencée pour verrouiller ledit second organe de commande (24), pour le verrouiller, dans ladite seconde position extrême de ladite crémaillère (124).

7. Mécanisme selon l'une quelconque des revendications 3 à 6, **caractérisé en ce que** ledit dispositif de sécurité (110, 116, 118) comporte
un premier mobile de comptage (110) relié cinématiquement à ladite sortie (106) dudit engrenage différentiel (100) et portant une première came (112) présentant sensiblement la forme d'une portion de disque et un doigt (114) adjacent à ladite came, et
un second mobile de comptage (116) comprenant une denture agencée pour déplacer ledit mobile de verrouillage (118) ainsi qu'une seconde came (120) présentant au moins partiellement la forme d'une croix de Malte à au moins deux branches (122),
lesdits premier et second mobiles de comptage (110, 116) étant agencés de telle manière que
ladite première came (112) est susceptible de coopérer avec ladite seconde came (120) pour bloquer la rotation dudit second mobile de comptage (116), et
ledit doigt (114) est susceptible de coopérer avec ladite seconde came (120) pour la faire tourner.

8. Mécanisme selon l'une quelconque des revendications 3 à 7, **caractérisé en ce que** ledit mobile de verrouillage (118) porte un premier bras (126) présentant une extrémité libre définissant ladite première butée et un premier organe élastique (132) agencé pour agir sur ledit premier bras et tendre à positionner ladite première butée dans une position adaptée pour verrouiller ledit premier organe de commande (14).

9. Mécanisme selon l'une quelconque des revendications 6 à 8, **caractérisé en ce que** ledit mobile de verrouillage (118) porte un second bras (128) présentant une extrémité libre définissant ladite seconde butée et un second organe élastique (132) agencé pour agir sur ledit second bras et tendre à positionner ladite seconde butée dans une position adaptée pour verrouiller ledit second organe de commande (24).

10. Mouvement horloger comportant un mécanisme selon l'une quelconque des revendications 2 à 9, **caractérisé en ce que** ladite seconde denture (4) présente une liaison cinématique avec un mécanisme additionnel (84).

11. Mouvement horloger selon la revendication 10, **caractérisé en ce que** ledit mécanisme additionnel comprend un organe d'affichage mobile (84), préférablement un cadran, et, **en ce que** ladite seconde denture (4) présente un positionnement angulaire indexé au positionnement angulaire dudit organe d'affichage mobile (84).

12. Pièce d'horlogerie comportant un mécanisme selon l'une quelconque des revendications 1 à 9.

13. Pièce d'horlogerie comportant un mouvement horloger selon la revendication 10 ou 11 et des premier et second organes de commande externes agencés pour coopérer respectivement avec lesdits premier et second organes de commande (14, 24).

14. Pièce d'horlogerie selon la revendication 13, **caractérisé en ce que** lesdits premier et second organes de commande externes sont des premier et second poussoirs et, **en ce que** ledit premier organe de commande (14) est agencé pour déplacer une crémaillère de remontage (12), tandis que ledit second organe de commande (24) est agencé pour agir sur un dispositif d'actionnement (26) susceptible de libérer ladite seconde denture (4) de telle manière qu'elle puisse tourner d'un angle prédéfini avant d'être à nouveau verrouillée.

15. Pièce d'horlogerie selon la revendication 14, **caractérisé en ce que** ladite seconde denture (4) est susceptible d'entraîner une rotation d'un cadran mobile (84) suivant un angle prédéfini en réponse à une pression exercée sur ledit second poussoir (24).
